# EUROPÄISCHE PATENTSCHRIFT

(11) **EP 0 863 064 B1**
(45) Veröffentlichungstag und Bekanntmachung des Hinweises auf die Patenterteilung: **05.06.2002**
(21) Anmeldenummer: 98250059.7
(22) Anmeldetag: 20.02.1998
(51) Int. Cl.: B61L 17/00, B61J 3/02

(54) **Verfahren zum Betrieb einer Gleisanlage**
Method for operating a railway installation
Procédé pour le fonctionnement de voies ferrées

(30) Priorität: 21.02.1997 DE 19708677
(43) Veröffentlichungstag der Anmeldung: 09.09.1998
(73) Patentinhaber: SIEMENS AKTIENGESELLSCHAFT, 80333 München (DE)
(72) Erfinder: Ennulat, Dietrich, 38120 Braunschweig (DE); Gottschalk, Achim, Dr., 38889 Blankenburg (DE); Till, Hartmut, 38122 Braunschweig (DE); Wehmann, Christoph, 38120 Braunschweig (DE)

(56) Entgegenhaltungen:
- DE-A- 3 005 675

## Beschreibung

Die Erfindung liegt auf dem Gebiet der Verkehrstechnik mit spur- oder schienengeführten Fahrzeugen, insbesondere auf dem Gebiet des Ablaufrangierbetriebs, und betrifft ein Verfahren zum Betrieb einer Gleisanlage, bei dem ein Wagenverband gemäß einer Zerlegevorgabe in einzelne Wagengruppen oder Einzelwagen aufgetrennt wird und bei dem der aufgetrennte Wagenverband über den Gipfel eines Ablaufberges bewegt wird, so daß sich die Wagengruppen oder Einzelwagen jeweils als vereinzelte Abläufe schwerkraftbedingt talwärts bewegen und beschleunigen, wobei eine Referenz-Ablaufgeschwindigkeit vorgegeben wird. Ein derartiges Verfahren ist aus der deutschen Offenlegungsschrift 30 05 675 A1 bekannt.

Bei Ablaufrangieranlagen wird ein zu zerlegender Zug oder ursprünglicher Wagenverband von einer Abdrückvorrichtung über den Gipfel eines Ablaufberges gedrückt. Hinter dem Ablaufberggipfel erfolgt eine Beeinflussung der ablaufenden Wagen oder Wagengruppen im allgemeinen durch eine Talbremse und eine nachfolgende, am Beginn eines jeweiligen Richtungsgleises angeordnete Richtungsgleisbremse. Bevor der ursprüngliche. Fahrzeugverband beispielsweise von einer Abdrücklokomotive über den Gipfel der Ablaufanlage geschoben wird, muß der Fahrzeugverband zur anschließenden Bildung neuer Zugkompositionen in individuell ablaufende einzelne Wagen oder Wagengruppen gemäß einer Vorgabe aufgetrennt oder entkuppelt werden. Die Vorgabe besteht beispielsweise in einer Zerlegeliste, die dem sog. Entkuppler als Anweisung für diejenigen Kupplungen dient, die er zu lösen hat, bzw. für diejenigen Kupplungen, die ungelöst bleiben sollen. Die über den Berggipfel geschobenen Einzelwagen oder Wagengruppen bewegen sich dann schwerkraftbedingt talwärts und gelangen durch entsprechende Weichenstellung in die zur Zugkomposition vorgesehenen Richtungsgleise. Bei individuellen Fehlern des Entkupplers und/oder bei sich nicht lösenden Kupplungen kann der - zunächst während des Abdrückvorgangs unbemerkte - Problemfall eintreten, daß eine Trennstelle (zu entkuppelnde Kupplung) zuwenig oder an falscher Stelle des ursprünglichen Wagenverbands weiter hinten vorgesehen worden ist. In diesen Fällen laufen in einer Wagengruppe mehr Wagen als gemäß der Zerlegevorschrift vorgesehen. Da solche Störfälle nicht vollständig ausgeschlossen werden können, besteht das Bestreben von Ablaufanlagenbetreibern darin, derartige problematische Situationen möglichst frühzeitig zu erkennen, um entsprechend frühzeitig auf den Ablaufbetrieb einwirken bzw. diesen anhalten zu können.

So ist es grundsätzlich denkbar, talwärts hinter dem Berggipfel eine Achszähleinrichtung vorzusehen, die ggf. Achsen erkennt, die dem gemäß der Zerlegevorschrift vorgesehenen Wagengruppenende folgen, und die so feststellt, daß zu der Ablaufgruppe mehr Wagen bzw. Achsen gehören als laut Zerlegevorschrift zulässig. Da dazu das Ablösen des jeweiligen vorhergehenden Ablaufs von dem folgenden Ablauf Voraussetzung ist, ist diese Fehlerdetektion erst in erheblichem Abstand von dem Berggipfel realisierbar. Dadurch ist eine Fehlererkennung mit einer entsprechenden Verzögerungszeit behaftet, die sich störend auf den Ablaufbetrieb auswirken kann.

Im übrigen ist es aus der Druckschrift "Automatische Ablaufanlagen und ihre rangiertechnischen Einrichtungen" (E. Born, Wirtschaftliche und Technische Schriftenreihe, Heft 10, 1970) bekannt, bei rangiertechnischen Ablaufanlagen in Fahrtrichtung hinter dem Berggipfel Gleisbremsen vorzusehen, mit denen zu schnell ablaufende Wagen bzw. Wagengruppen abgebremst werden können.

Zur Ansteuerung der Gleisbremsen wird die Geschwindigkeit der Wagen bzw. Wagengruppen gemessen und mit einer Referenzgeschwindigkeit verglichen; in Abhängigkeit von den Vergleichsergebnissen werden dann die Gleisbremsen entsprechend angesteuert.

Die der Erfindung zugrundeliegende Aufgabe besteht in der Schaffung eines Verfahrens zum Betrieb einer Gleisanlage, bei dem eine gegenüber der Zerlegevorgabe falsche Auftrennung in Form einer fehlenden oder sich im ursprünglichen Wagenverband nach hinten versetzt befindlichen Trennstelle möglichst frühzeitig erkannt und angezeigt werden kann.

Die Lösung dieser Aufgabe gelingt bei einem Verfahren der eingangs genannten Art erfindungsgemäß dadurch, daß im Bereich des Berggipfels die Ablaufgeschwindigkeit zumindest einer der in Ablaufrichtung vorderen Achsen des nach der Zerlegevorgabe nachfolgenden Ablaufs ermittelt wird, die ermittelte Ablaufgeschwindigkeit mit der Referenz-Ablaufgeschwindigkeit verglichen wird und bei Überschreitung der Referenz-Ablaufgeschwindigkeit eine Nothandlung ausgelöst wird.

Ein wesentlicher Aspekt der vorliegenden Erfindung besteht darin, daß bei fehlender oder falscher Trennstelle die entgegen der Zerlegevorschrift an dem aktuellen Ablauf, d. h. an der ablaufenden Wagengruppe oder dem ablaufenden Einzelwagen, anhängende Wagengruppe (bzw. Einzelwagen) durch den schwerkraft-beschleunigten vorausgehenden Ablauf beeinflußt - d. h. ebenfalls beschleunigt - wird. Die (fälschlicherweise) nachfolgenden Wagen werden damit mit einer Geschwindigkeit über den Berggipfel bewegt, die größer als die Referenz-Ablaufgeschwindigkeit bei korrektem Ablaufbetrieb ist. Die Referenz-Ablaufgeschwindigkeit wird vorzugsweise entsprechend der Geschwindigkeit bemessen, mit der der ursprüngliche Wagenverband über den Berggipfel geschoben oder bewegt wird. Bei Verwendung einer Abdrücklokomotive richtet sich die Referenz-Ablaufgeschwindigkeit nach der Geschwindigkeit der Abdrücklok, die üblicherweise im Bereich von 1 bis 1,5 m/s liegt.

Ein wesentlicher Vorteil des erfindungsgemäßen Verfahrens besteht darin, daß mit vergleichsweise geringem meßtechnischen Aufwand ohne Änderungen an der Ablaufbetriebsstruktur ein zuverlässiger Indikator dafür gewonnen werden kann, ob die Trennstellen korrekt gemäß der Zerlegevorschrift vorgesehen worden sind. Ein weiterer der Sicherheit des Ablaufbetriebs dienender Vorteil besteht darin, daß mit dem erfindungsgemäßen Verfahren auch unzulässig schnelle Bewegungen der Abdrückeinrichtung feststellbar sind. Gegenüber der eingangs beschriebenen Möglichkeit einer Erkennung von fehlerhaften Betriebsabläufen in erheblichem Abstand vom Berggipfel erlaubt das erfindungsgemäße Verfahren eine Fehlererkennung wesentlich früher, in praktischen Realisierungen beispielsweise in der Größenordnung von 10 bis 15 m (ca. 5 bis 10 s) eines Ablaufes, so daß der Ablaufbetrieb zumindest eine Wagenlänge früher angehalten werden kann.

Eine besonders frühzeitige Erkennung von fehlerhaften Trennstellen ist gemäß einer bevorzugten Weiterbildung des erfindungsgemäßen Verfahrens dadurch möglich, daß im Bereich des Berggipfels die Ablaufgeschwindigkeit der in Ablaufrichtung ersten Achse des nach der Zerlegevorgabe nachfolgenden Ablaufs ermittelt wird.

Um die Sicherheit gegen fehlerhafte Bestimmungen der Ablaufgeschwindigkeit zu erhöhen, können insbesondere bei Wagen mit Doppelachsen bzw. Drehgestellen in vorteilhafter Weise mehrere in Ablaufrichtung vordere Achsen des nach der Zerlegevorschrift nachfolgenden Ablaufs bis zum frühestmöglichen Lösezeitpunkt betrachtet werden. Durch Betrachtung des frühestmöglichen Lösezeitpunkts wird den physikalischen Verhältnissen Rechnung getragen, daß auf eine fehlerhafte Trennstelle nur geschlossen werden kann, bis ein (korrekt getrennter) nachfolgender Ablauf aufgrund der Gesamtbilanz der auf diesen Ablauf wirkenden Hangabtriebskräfte eine positive Beschleunigung talwärts in Ablaufrichtung erfahren würde. Die Gesamtbilanz ist von der bereits über den Berggipfel talwärts geschobenen Wagenmasse und der Ausbildung der üblicherweise geringeren Bergsteigerung und des üblicherweise stärkeren Berggefälles abhängig. Eine diesbezüglich insbesondere zur Anwendung bei Wagen mit Drehgestellen vorteilhafte erfindungsgemäße Verfahrensausgestaltung sieht vor, daß im Bereich des Berggipfels die Ablaufgeschwindigkeiten mehrerer in Ablaufrichtung vorderer Achsen des nach Zerlegevorgabe nachfolgenden Ablaufs bis zu dessen frühest möglichen Lösepunkt ermittelt werden.

Um leichte Geschwindigkeitsschwankungen bei der Abdrückgeschwindigkeit zu tolerieren, kann gemäß einer vorteilhaften Weiterbildung der Erfindung vorgesehen sein, daß die Referenz-Ablaufgeschwindigkeit einen Toleranzzuschlag enthält. In äquivalenter Anwendung dieser Verfahrensausgestaltung kann anstelle des Toleranzzuschlages bei der Referenz-Ablaufgeschwindigkeit selbstverständlich auch ein Toleranzzuschlag bei dem Vergleich der ermittelten Ablaufgeschwindigkeit mit der Referenz-Ablaufgeschwindigkeit vorgesehen werden und die Nothandlung erst bei Überschreitung der Referenz-Ablaufgeschwindigkeit um den Toleranzzuschlag vorgesehen werden.

Die Erfindung wird nachfolgend anhand eines zeichnerisch dargestellten Ausführungsbeispiels weiter erläutert.

Die Figur zeigt schematisch eine Gleisanlage GL mit einem Ablaufberg AB, wie sie für sich in Form von Ablauf-Rangieranlagen bekannt ist. Dargestellt ist ein aus einer Vielzahl einzelner, gekuppelter Wagen zusammengesetzter Wagenverband WV, der gemäß einer Zerlegevorgabe ZV in mehrere individuell den Gipfel GI des Ablaufbergs AB passierende Wagengruppen oder Einzelwagen aufgetrennt wird. Bei dem dargestellten Ausführungsbeispiel besteht eine erste Wagengruppe A aus den miteinander weiterhin verbundenen Wagen W1, W2 und W3. Der Wagen W3 soll nach der Zerlegevorgabe ZV den letzten Wagen der Wagengruppe A bilden, so daß eine erste Trennstelle T1 zwischen dem Wagen W3 und dem nachfolgenden Wagen W4 vorzusehen ist. Dazu muß der Entkuppler vor dem Abdrückvorgang die Kupplungen zwischen den Wagen W3 und W4 lösen.

Für das dargestellte Ausführungsbeispiel sei zur Erläuterung angenommen, daß die Trennstelle T1 vergessen worden ist, so daß unerwünschterweise eine zweite individuelle Wagengruppe B - bestehend aus den Wagen W4 und W5 - weiterhin im Verband mit den Wagen W1 bis W3 (Gruppe A) bleibt. Eine weitere Trennstelle T2 ist zwischen dem Wagen W5 und einem nachfolgenden Wagen W6 gemäß der Zerlegevorschrift vorgesehen und durch den Entkuppler realisiert. Der letzte Wagen Wn bildet als Einzelwagen N eine letzte Ablaufgruppe. Der Wagenverband wird von einer Abdrücklokomotive AL mit einer Abdrückgeschwindigkeit V_{AL} über den Gipfel GI des Ablaufberges AB geschoben. Im Bereich des Gipfels GI ist ein Berggipfelkonkakt K vorgesehen, der aus zwei in bekanntem Abstand angeordneten Einzelkontakten besteht. Durch Zeitmessung zwischen zwei aufeinanderfolgenden und den jeweiligen Achsen der Wagen W1 bis Wn zugeordneten Kontaktgaben kann die Geschwindigkeit der jeweiligen Achse bestimmt werden. In der in der Figur dargestellten Situation hat die Wagengruppe A den Gipfel GI bereits passiert und beschleunigt infolge der Schwerkraft in Richtung der nicht gezeigten Talbremse bzw. Richtungsgleise talabwärts (Ablaufrichtung TW) und müßte sich dabei bei korrekter Trennstelle T1 von der Gruppe B lösen.

Aufgrund der nicht vorhandenen oder fehlerhaft ausgeführten Trennstelle T1 sind jedoch die Wagengruppen A, B weiterhin miteinander verbunden, so daß die auf die Wagen W1 bis W3 wirkenden Beschleunigungskräfte auch zu einer Beschleunigung der Wagen W4, W5 der Gruppe B führen. Die Gruppe B löst sich damit vor dem Gipfel von dem nachfolgenden Wagen W6, da hier eine korrekte Trennstelle T2 besteht. Damit erhöht sich die Geschwindigkeit, mit der der Wagen W4 den Kontakt K passiert. Die Geschwindigkeit der ersten Achse A1 des Wagens W4 wird als Geschwindigkeit V_{A1}(W4) gemessen. Die gemessene Geschwindigkeit V_{A1}(W4) wird anschließend mit einer Referenzgeschwindigkeit V_{REF} verglichen. Die Referenzgeschwindigkeit V_{REF} entspricht der Geschwindigkeit V_{AL}, mit der die Abdrücklokomotive AL den Wagenverband WV bewegt. Im vorliegenden Fall der fehlerhaften bzw. nicht gebildeten Trennstelle T1 ist die Geschwindigkeit V_{A1}(W4) größer als die Referenzgeschwindigkeit V_{REF}, so daß eine Nothandlung, z. B. in Form einer Ausgabe eines Notsignals NS, vorgenommen wird. Dieses kann zur Aktivierung einer Warnlampe WL, zu akustischer Signalgabe und insbesondere zur sofortigen Unterbrechung des Ablaufbetriebes durch geeignete Einwirkung auf nicht näher dargestellte Gleisbremsen und auf die Steuerung der Abdrücklokomotive AL führen.

Damit kann in den Ablaufbetrieb sofort korrigierend eingegriffen werden, nachdem die vorzugsweise erste Achse A1 des Wagens W4 den Kontakt K passiert hat und dabei die unzulässig hohe Geschwindigkeit V_{A1}(W4) erkannt worden ist. In weiterer vorteilhafter Weise wird über die Geschwindigkeit V_{A1}(W4) auch eine gegebenenfalls zu hohe Abdrückgeschwindigkeit V_{AL} der Abdrücklokomotive AL erkannt. Um geringfügige Überschreitungen zu tolerieren und geringfügige Schwankungen in der Ablaufgeschwindigkeit nicht sofort zur Auslösung der Nothandlung führen zu lassen, kann bevorzugt eine gewisse Toleranz vorgesehen werden. Diese kann entweder in einem zusätzlich in der Referenz-Ablaufgeschwindigkeit vorgesehenen Toleranzzuschlag V_{TOL} bestehen oder darin, daß das Notsignal NS erst ausgelöst wird, wenn die gemessene Geschwindigkeit V_{A1}(W4) die Referenz-Ablaufgeschwindigkeit V_{RES} um einen vorgegebenen Betrag überschreitet.

## Patentansprüche

1. Verfahren zum Betrieb einer Gleisanlage,
- bei dem ein Wagenverband (WV) gemäß einer Zerlegevorgabe (ZV) in einzelne Wagengruppen (A, B) oder Einzelwagen (N) aufgetrennt wird und
- bei dem der aufgetrennte Wagenverband (WV) über den Gipfel (GI) eines Ablaufberges (AB) bewegt wird, so daß sich die Wagengruppen (A, B) oder Einzelwagen (N) jeweils als vereinzelte Abläufe schwerkraftbedingt talwärts bewegen und beschleunigen, wobei eine Referenz-Ablaufgeschwindigkeit (V_{REF}) vorgegeben wird,
**dadurch gekennzeichnet, daß**
- im Bereich des Berggipfels (GI) die Ablaufgeschwindigkeit (V_{A1}) zumindest einer der in Ablaufrichtung (TW) vorderen Achsen (A1) des nach der Zerlegevorgabe (ZV) nachfolgenden Ablaufs ermittelt wird,
- die ermittelte Ablaufgeschwindigkeit (V_{A1}) mit der Referenz-Ablaufgeschwindigkeit (V_{REF}) verglichen wird und
- bei Überschreitung der Referenz-Ablaufgeschwindigkeit (V_{REF}) eine Nothandlung (NS) ausgelöst wird.

2. Verfahren nach Anspruch 1,
**dadurch gekennzeichnet, daß**
im Bereich des Berggipfels (GI) die Ablaufgeschwindigkeit (V_{A1}) der in Ablaufrichtung (TW) ersten Achse (A1) des nach der Zerlegevorgabe (ZV) nachfolgenden Ablaufs ermittelt wird.

3. Verfahren nach Anspruch 1 oder 2,
**dadurch gekennzeichnet, daß**
im Bereich des Berggipfels (GI) die Ablaufgeschwindigkeiten mehrerer in Ablaufrichtung (TW) vorderer Achsen des nach der Zerlegevorgabe (ZV) nachfolgenden Ablaufs bis zu dessen frühest möglichen Lösepunkt ermittelt werden.

4. Verfahren nach Anspruch 1, 2 oder 3,
**dadurch gekennzeichnet, daß**
die Referenz-Ablaufgeschwindigkeit (V_{REF}) einen Toleranzzuschlag (V_{TOL}) enthält.

## Claims

1. Method for operating a track arrangement,
- in which a wagon train (WV) is set up into individual wagon groups (A, B) or individual wagons (N) according to the decomposition instruction (ZV), and
- in which the wagon train (WV) which is split up is moved over the summit (GI) of a hump (AB) in a gravity yard, with the result that the wagon groups (A, B) or individual wagons (N) move downhill and accelerate, each as the individual humping operations, a reference humping speed (V_{REF}) being predefined, **characterized in that**
- in the region of the summit (GI), the humping speed (V_{A1}) of at least one of the axles (A1), at the front in the humping direction (TW), of the humping operation which follows the decomposition instruction (ZV),
- the humping speed (V_{A1}) which is determined is compared with the reference humping speed (V_{REF}), and
- when the reference humping speed (V_{REF}) is exceeded, an emergency action (NS) is triggered.

2. Method according to Claim 1, **characterized in that** in the region of the summit (GI), the humping speed (V_{A1}) of that axle (A1) of the humping operation which follows the decomposition instruction (ZV) which is the first in the humping direction (TW) is determined.

3. The method as claimed in Claim 1 or 2, **characterized in that** in the region of the summit (GI), the humping speeds of a plurality of axles, at the front in the humping direction (TW) of the humping operation which follows the decomposition instruction (ZV) are determined up to the earliest possible triggering point of said humping operation.

4. Method according to Claim 1, 2 or 3, **characterized in that** the reference humping speed (V_{REF}) contains a tolerance supplement (V_{TOL}).

## Revendications

1. Procédé pour faire fonctionner des voies ferrées,
- dans lequel on sépare un convoi (WV) de wagons suivant une prescription (ZV) de décomposition en des groupes (A, B) individuels de wagons ou en des wagons (N) individuels et
- dans lequel on fait se déplacer le convoi (WV) de wagons séparés sur le sommet (GI) d'une bosse (AB) de triage de sorte que les groupes (A, B) de wagons ou les wagons (N) individuels se déplacent et sont accélérés sous l'action de la force de gravité vers le bas sous la forme de wagons triés individualisés, une vitesse (V_{REF}) de débranchement de référence étant prescrite,
**caractérisé en ce que**
- on détermine dans la région du sommet (GI) de la bosse la vitesse (V_{A1}) de débranchement d'au moins l'un des essieux (A1) avant dans la direction (TW) de débranchement du wagon trié venant ensuite suivant la prescription (ZV) de décomposition,
- on compare la vitesse (V_{A1}) de débranchement qui a été déterminée à la vitesse (V_{REF}) de débranchement de référence et
- si la vitesse (V_{REF}) de débranchement de référence est dépassée on déclenche une manette (NS) de secours.

2. Procédé suivani la revendication 1,
**caractérisé en ce que** l'on détermine dans la région du sommet (GI) de la bosse la vitesse (V_{A1}) de débranchement du premier essieu (A1) dans la direction (TW) de débranchement du wagon trié venant ensuite suivant la prescription (ZV) de décomposition.

3. Procédé suivant la revendication 1 ou 2,
**caractérisé en ce que** l'on détermine dans la région du sommet (GI) de la bosse les vitesses de débranchement de plusieurs essieux avant dans la direction (TW) de débranchement du wagon trié venant ensuite suivant la prescription (ZV) de décomposition jusqu'à son point de détachement le plus tôt possible.

4. Procédé suivant la revendication 1, 2 ou 3,
**caractérisé en ce que** la vitesse (V_{REF}) de débranchement de référence comporte un supplément (V_{TOL}) de tolérance.
